# FASCICULE DE BREVET EUROPEEN

(11) **EP 2 808 531 B1**
(45) Date de publication et mention de la délivrance du brevet: **06.04.2016**
(21) Numéro de dépôt: 14168340.9
(22) Date de dépôt: 14.05.2014
(51) Int. Cl.: F02M 37/00, F02M 37/10, F02M 37/14

(54) **Module de pompage de carburant**
Fuel pump module
Kraftstoffpumpenmodul

(30) Priorité: 28.05.2013 FR 1354799
(43) Date de publication de la demande: 03.12.2014
(73) Titulaire: Delphi Automotive Systems Luxembourg SA, 4940 Bascharage (LU)
(72) Inventeur: Marx, Patrice, 54650 Saulnes (FR); Millard, Yannick, 6840 Neufchateau (BE); Sanchez, Michel, 54260 Allondrelle Lamalmaison (FR)
(74) Mandataire: Delphi France SAS

(56) Documents cités:
- EP-A1- 2 256 331
- DE-A1-102009 017 983
- DE-A1-102009 044 866
- JP-A- S59 150 967
- JP-A- 2005 147 037

## Description

### DOMAINE TECHNIQUE

La présente invention est relative au module de pompage de carburant d'un véhicule et plus particulièrement au limiteur de pression qui équipe un tel module.

### ARRIERE-PLAN TECHNOLOGIQUE DE L'INVENTION

Dans le réservoir à carburant d'un véhicule, une pompe aspire le carburant à pression atmosphérique et l'envoi comprimé vers le système d'injection du moteur du véhicule. La pompe est agencée dans un module de pompage. La sortie de la pompe est connectée à une canalisation haute pression et un régulateur de pression dont la version simple est un limiteur de pression normalement fermé. Sous l'effet d'une pression trop élevée dans la canalisation haute pression, le limiteur s'ouvre et permet à une partie du carburant de retourner vers le réservoir et, ainsi de maintenir le carburant dans le système d'injection sous une valeur limite de pression. Les limiteurs de pressions classiques ont un ressort taré qui maintient une bille contre un siège de vanne conique au centre duquel débouche un canal de retour vers le réservoir. Lorsque la pression du carburant dépasse la limite prédéterminée, le carburant repousse la bille qui comprime le ressort et une partie du carburant peut ainsi être évacué vers le réservoir. Les systèmes « start-stop » grâce auquel le moteur s'arrête complètement lorsque le véhicule est à l'arrêt et qui équipent les nouveaux véhicules diesel entrainent des variations de pressions beaucoup plus fréquentes et le limiteur doit s'ouvrir à chaque démarrage du moteur. Le simple limiteur à bille et ressort ne convient plus car mécaniquement trop instable. Effectivement, plutôt que de se déplacer linéairement selon l'axe de compression du ressort, le limiteur peut également subir des oscillations radiales, des mouvements de torsion du ressort ou tout autres combinaisons de qui perturbent le fonctionnement optimal et génèrent du bruit.

### RESUME DE L'INVENTION

La présente invention vise à remédier aux inconvénients mentionnés précédemment en proposant une solution simple et économique.

Dans ce but, l'invention propose un module de pompage de carburant pour véhicule comprenant un corps, définissant un espace basse pression dans lequel est agencée une pompe à la sortie de laquelle est placé un limiteur de pression. Le limiteur de pression comprend un corps tubulaire s'étendant selon un axe principal entre une extrémité avant, où est agencé un siège de vanne au centre duquel débouche un canal de retour du carburant, et une extrémité arrière distante, le limiteur comprenant de plus un noyau pourvu d'un membre obturateur agencé coulissant dans le corps tubulaire entre une position fermée, dans laquelle sa face avant est en appui complémentaire contre le siège obturant le canal de retour et, une position ouverte dans laquelle sa face avant est éloignée du siège permettant l'évacuation d'une partie du carburant vers l'espace basse pression. Le noyau est de plus pourvu d'un membre élastique sollicitant en permanence le membre obturateur vers la position fermée. Ladite face avant du membre obturateur est une surface discale plane. Dans une alternative un joint en élastomère, un disque, ou un joint torique, peut être intercalé entre ladite face avant discale et le siège du limiteur.

De plus l'élément élastique est un ressort hélicoïdal axialement comprimé entre la face arrière de l'élément obturateur, face opposée à ladite face avant, et l'extrémité arrière du corps tubulaire.

Dans une construction particulière le membre obturateur est fixé à une extrémité du ressort au moyen d'une protubérance pourvue sur sa face arrière et permettant un engagement complémentaire avec la dernière spire du ressort de sorte à fixer le membre obturateur au ressort. La protubérance peut être une paroi cylindre.

De plus, le noyau peut comprendre un autre membre d'extrémité agencé à l'opposé du membre obturateur, entre l'extrémité arrière du corps et le ressort.

Il est particulièrement avantageux que le membre obturateur et ledit autre membre d'extrémité soient identiques et symétriquement agencés et maintenus aux extrémités opposées du ressort de sorte que le noyau formé par le ressort, le membre obturateur et ledit autre membre d'extrémité soit symétrique pouvant être agencé dans le corps tubulaire de sorte que l'un quelconque des deux membres coopère avec le siège.

En outre, ladite extrémité arrière est pourvue d'une ouverture arrière par laquelle peut être inséré le noyau. Le limiteur est alors pourvu d'au moins un bras flexible, mais plus généralement une pluralité, s'étendant depuis le pourtour de l'ouverture arrière en direction de l'extrémité avant du corps jusqu'à une extrémité libre. Le bras s'écarte radialement lorsque le noyau est inséré et se rabat élastiquement derrière le noyau lorsque celui-ci est entièrement inséré de sorte que le noyau est maintenu en position fermée entre le membre obturateur en appui contre le siège et ledit autre membre d'extrémité contre lequel le bras est arc-bouté, le ressort étant comprimé.

Plus particulièrement le corps tubulaire est en plastique moulé venu de matière avec le corps du module.

### BREVE DESCRIPTION DES DESSINS

D'autres caractéristiques, buts et avantages de l'invention apparaîtront à la lecture de la description détaillée qui va suivre, et en regard des dessins annexés, donnés à titre d'exemple non limitatif et sur lesquels:
- la figure 1 est une vue isométrique d'un module de pompage comprenant un limiteur de pression réalisé selon l'invention.
- la figure 2 est une vue d'un sous ensemble du limiteur de la figure 1.
- la figure 3 est une vue du capot du module de la figure 1 dans lequel est intégré le sous ensemble de la figure 2.
- la figure 4 est un détail de la figure 3 centré sur le limiteur de pression.
- la figure 5 est une vue en coupe du limiteur en cours de montage.
- la figure 6 est une vue en coupe du limiteur en position fermée.
- la figure 7 est une vue en coupe du limiteur en position ouverte.

### DESCRIPTION DES MODES DE REALISATION PREFERES

Un module de pompage 10 de carburant C est représenté sur la figure 1. Il est prévu pour être agencé dans le réservoir d'un véhicule et baigner dans le carburant C. Le module comporte une électronique de commande placée dans un boitier étanche agencé au-dessus d'une partie basse comprenant un bol 12 en plastique moulé fermé par un couvercle 14 également en plastique moulé. L'intérieur du bol 12 définit un espace basse pression 16 dans lequel est agencée une pompe qui d'une part aspire le carburant C à la pression atmosphérique, la basse pression, pour l'envoyer en haute pression vers le système d'injection du moteur du véhicule. Dans le bas du module 10 représenté, un dispositif de niveau à balancier et flotteur est agencé permettant de déterminer la quantité de carburant C restant dans le réservoir.

Le carburant C à haute pression quitte le bol 12 via une canalisation haute pression 18 qui traverse le couvercle 14. Des raccords tubulaires de la canalisation haute pression 18 sont venus de matière avec le couvercle 14.

Le module 10 comprend de plus un limiteur de pression 20 agencé, dans l'exemple choisi pour illustrer cette description, dans l'épaisseur du couvercle 14. Le limiteur 20 comprend un corps tubulaire 22 s'étendant selon un axe principal A sensiblement perpendiculaire à la canalisation haute pression 18 entre une extrémité avant 24, où est agencé un siège 26 de vanne, et une extrémité arrière 28 distante de la canalisation haute pression 18. Le siège 26 est une surface complémentaire tel par exemple une surface torique ou une surface plane annulaire transversale à l'axe principal A. Une canalisation de retour 30 s'étend entre la canalisation haute pression 18 et la première extrémité 24 du corps 22 où elle débouche au centre du siège 26. Entre les deux extrémités 24, 28, le corps 22 est ajouré 32 tant vers l'intérieur que vers l'extérieur du bol 12. L'extrémité arrière 28 du corps 22 est pourvue d'une ouverture arrière 34 circulaire du pourtour de laquelle s'étendent, en direction de la première extrémité 24 et de manière légèrement centripète, des bras 36 allongés et flexibles. Tout en s'étendant, les bras 36 se rapprochent légèrement de l'axe principal A. Ils sont pourvus à leur extrémité libre de terminaisons 38 formant de manière imagée, une main à angle quasiment droit avec le bras tendu, la paume étant orientée vers l'avant. Tel que visible sur les figures 3 et 4, le corps 22 et les bras 36 sont en plastique moulé venus de matière avec le couvercle 14.

Le limiteur 20 comprend également un noyau mobile telle que détaillé sur la figure 2. Le noyau comprend un ressort 40 hélicoïdal de compression muni à chacune de ses extrémité d'un embout 42. Les embouts 42 sont strictement identiques et à ce titre repérés par la même référence 42. Ils sont en plastique moulé, ils ont une face discale 44 plane pourvue d'un côté d'une portion cylindrique 46 d'axe perpendiculaire à la face discale 44. La portion cylindrique 46 a sensiblement le diamètre intérieur du ressort 40 de sorte que chaque embout 42 peut être maintenu à une extrémité du ressort 40 en insérant sa portion cylindrique 46 dans la dernière spire du ressort 40. L'assemblage du ressort 40 et des deux embouts 42 forme un noyau parfaitement symétrique 48. De nombreuses alternatives peuvent facilement être développées quant au mode de fixation des embouts et du ressort. Par exemple, plutôt que de s'insérer dans le ressort, la partie cylindrique pourrait être plus large de sorte à recevoir le ressort. De plus, le choix de réaliser un ensemble symétrique a des avantages qui seront explicités plus avant mais, rien n'empêche d'équiper le ressort d'embouts différents, voire d'un seul embout. Pour parfaire l'étanchéité, si cela était jugé nécessaire, il est possible d'intercaler un joint en élastomère entre le siège 26 et l'embout 42. Le joint peut par exemple être un joint plat ou bien un joint torique.

Selon la figure 5 le noyau symétrique 48 est mis en place dans le corps 22 après l'avoir inséré axialement A au travers de l'ouverture arrière 34. Au cours de cette opération les bras 36 se sont légèrement déformés en s'écartant pour laisser passer le noyau 48. Celui-ci est inséré jusqu'à ce que l'embout 42 situé à l'avant arrive en contact complémentaire avec le siège 26 et soit alors bloqué. On comprendra alors que l'embout avant 42 soit un membre obturateur du canal de retour 30. On poursuit l'insertion en comprimant le ressort 40 jusqu'à ce que l'embout 42 situé à l'arrière ait dépassé les extrémités libres des bras 36 et qu'alors les bras 36 reprennent élastiquement leur forme libre et que les terminaisons 38 se placent contre la face discale 44 de l'embout arrière 42. On comprendra ici que les terminaisons 38, ci-avant les « mains », offrent un appui stable contre la face arrière 44 et dans ce but puissent être réalisées selon diverses formes tel le coin, le T ou autre. Par ailleurs, le grand intérêt de réaliser un noyau symétrique 48 apparait immédiatement puisque celui-ci peut être inséré indifféremment dans le corps 22 sans que soit nécessaire un quelconque repérage ou système détrompeur.

Ainsi mis en place dans le corps 22, le ressort 40 est comprimé entre la face discale 44 avant qui est complémentairement appuyée contre le siège 26 et qui obture ainsi le canal de retour 30, et la face discale 44 arrière contre laquelle les bras 36 sont arc-boutés.

La compression du ressort 40 créée une force d'appui F1 de l'embout 42 avant contre le siège 26. Lorsque le carburant C circule dans la canalisation haute pression 18 il exerce sur l'embout 42 avant une force F2 s'opposant à celle du ressort 4. Tant que la force F2 exercée par le carburant C est inférieure à celle exercée par le ressort 40, tel que selon la figure 6, le limiteur 20 est maintenu en position fermée PF. Lorsque la pression du carburant C augmente au-delà d'une limite L choisie, la force F2 qu'il exerce sur l'embout avant 42 vain la force F1 exercée par le ressort 40 de sorte que le ressort 40 se comprime et que l'embout avant 42 est repoussé tel que selon la figure 7 et s'éloigne du siège 26. Le limiteur 20 est alors en position ouvert PO et, du carburant C sous pression peut alors s'échapper en s'écoulant par le canal de retour 30 et revenir dans l'espace basse pression 16 en passant par les ajours 32 du corps 22 du limiteur 20.

## Revendications

1. Module de pompage (10) de carburant (C) pour véhicule, le module (10) comprenant un corps (12, 14) définissant un espace basse pression (16) dans lequel est agencée une pompe à la sortie de laquelle est placé un limiteur de pression (20) comprenant lui-même un corps tubulaire (22) s'étendant selon un axe principal (A) entre une extrémité avant (24), où est agencé un siège (26) de vanne au centre duquel débouche un canal de retour (30) du carburant, et une extrémité arrière (28) distante, le limiteur (20) comprenant de plus un noyau (48) pourvu d'un membre obturateur (42) agencé coulissant dans le corps tubulaire (22) entre une position fermée (PF) dans laquelle sa face avant (44) est en appui complémentaire contre le siège (26) obturant le canal de retour (30) et, une position ouverte (PO) dans laquelle sa face avant (44) est éloignée du siège (26) permettant l'évacuation d'une partie du carburant (C) vers l'espace basse pression (16), le noyau (48) étant de plus pourvu d'un membre élastique (40) sollicitant en permanence le membre obturateur (42) vers la position fermée (PF), **caractérisé en ce que**
ladite face avant (44) du membre obturateur (42) est une surface discale plane et dans lequel l'élément élastique (40) est un ressort hélicoïdal axialement comprimé entre la face arrière de l'élément obturateur (42), face opposée à ladite face avant (44), et l'extrémité arrière (28) du corps tubulaire (22),
et dans lequel le membre obturateur (42) est fixé à une extrémité du ressort (40), le noyau (48) comprenant de plus un autre membre d'extrémité (42) agencé à l'opposé du membre obturateur (42), entre l'extrémité arrière (28) du corps (22) et le ressort (40),
et dans lequel le membre obturateur (42) et ledit autre membre d'extrémité (42) sont identiques et symétriquement agencés et maintenus aux extrémités opposées du ressort (40) de sorte que le noyau (48) formé par le ressort (40), le membre obturateur (42) et ledit autre membre d'extrémité (42) est symétrique pouvant être agencé dans le corps tubulaire (22) de sorte que l'un quelconque des deux membres (42) coopère avec le siège (26).

2. Module (10) selon la revendication précédente dans lequel le membre obturateur (42) est pourvu sur sa face arrière d'une protubérance (46) permettant un engagement complémentaire avec la dernière spire du ressort (40) de sorte à fixer le membre obturateur (42) au ressort (40).

3. Module (10) selon la revendication 2 dans lequel la protubérance (46) est une paroi cylindre.

4. Module (10) selon l'une quelconque des revendications précédentes dans lequel ladite extrémité arrière (28) est pourvue d'une ouverture arrière (34) par laquelle peut être inséré le noyau (48).

5. Module (10) selon la revendication 4 dans lequel le limiteur (20) est pourvu de plus d'au moins un bras (36) flexible s'étendant depuis le pourtour de l'ouverture arrière (34) en direction de l'extrémité avant (24) du corps jusqu'à une extrémité libre (38), le bras (36) s'écartant radialement lorsque le noyau (48) est inséré et se rabattant élastiquement derrière le noyau (48) lorsque celui-ci est entièrement inséré de sorte que le noyau (48) est maintenu en position fermée (PF) entre le membre obturateur (42) en appui contre le siège (26) et ledit autre membre d'extrémité (42) contre lequel le bras (36) est arc-bouté, le ressort (40) étant comprimé.

6. Module (10) selon l'une quelconque des revendications précédentes dans lequel le corps tubulaire (22) est en plastique moulé venu de matière avec le corps (14) du module.

## Patentansprüche

1. Pumpenmodul (10) zum Pumpen von Kraftstoff (C) für Fahrzeuge, wobei das Modul (10) einen Körper (12, 14) aufweist, der einen Niederdruckraum (16) definiert, in welchem eine Pumpe angeordnet ist, an deren Auslass ein Druckbegrenzer (20) vorgesehen ist, der seinerseits einen rohrförmigen Körper (22) aufweist, welcher sich entlang einer Hauptachse (A) zwischen einem vorderen Ende (24), wo ein Ventilsitz angeordnet ist, in dessen Zentrum ein Kraftstoffrücklaufkanal (30) ausmündet, und einem entfernt liegenden hinteren Ende (28) erstreckt, wobei der Druckbegrenzer (20) ferner einen Kern (48) aufweist, der mit einem Verschlussglied (42) versehen ist, das in dem rohrförmigen Körper (22) zwischen einer geschlossenen Stellung (PF), in welcher seine Vorderseite (44) formschlüssig in Abstützung am Sitz (26) liegt und dabei den Rücklaufkanal (30) versperrt, und einer offenen Stellung (PO) gleitbeweglich angeordnet ist, in welcher seine Vorderseite (44) vom Sitz (26) entfernt ist und das Ablassen eines Teils des Kraftstoffs (C) zum Niederdruckraum (16) hin gestattet, wobei der Kern (48) ferner mit einem elastischen Glied (40) versehen ist, das das Verschlussglied (42) dauerhaft in die geschlossene Stellung (PF) beaufschlagt, **dadurch gekennzeichnet, dass**
die Vorderseite (44) des Verschlussglieds (42) eine ebene Scheibenfläche ist und das elastische Element (40) eine Spiralfeder ist, die axial zwischen der der Vorderseite (44) entgegengesetzten Hinterseite des Verschlusselements (42) und dem hinteren Ende (28) des rohrförmigen Körpers (22) zusammengedrückt ist,
wobei das Verschlussglied (42) an einem Ende der Feder (40) befestigt ist, wobei der Kern (48) ferner ein weiteres Endglied (42) aufweist, das dem Verschlussglied (42) entgegengesetzt zwischen dem hinteren Ende (28) des Körpers (22) und der Feder (40) angeordnet ist,
und wobei das Verschlussglied (42) und das weitere Endglied (42) identisch und symmetrisch an den entgegengesetzten Enden der Feder (40) angeordnet sind und daran gehalten werden, so dass der aus der Feder (40), dem Verschlussglied (42) und dem weiteren Endglied (42) gebildete Kern (48) symmetrisch ausgebildet ist und in dem rohrförmigen Körper (22) so angeordnet werden kann, dass irgendeines der beiden Glieder (42) mit dem Sitz (26) zusammenwirkt.

2. Modul (10) nach dem vorangehenden Anspruch, wobei das Verschlussglied (42) an seiner Hinterseite mit einem Vorsprung (46) versehen ist, der einen Formschluss mit der letzten Windung der Feder (40) gestattet, so dass das Verschlussglied (42) an die Feder (40) befestigt ist.

3. Modul (10) nach Anspruch 2, wobei der Vorsprung (46) eine zylindrische Wand ist.

4. Modul (10) nach einem der vorangehenden Ansprüche, wobei das hintere Ende (28) mit einer hinteren Öffnung (34) versehen ist, über welche der Kern (48) eingesetzt werden kann.

5. Modul (10) nach Anspruch 4, wobei der Druckbegrenzer (20) ferner mit zumindest einem biegsamen Arm (36) versehen ist, der sich von dem Umfang der hinteren Öffnung (34) ausgehend in Richtung des vorderen Endes (24) des Körpers bis zu einem freien Ende (38) erstreckt, wobei der Arm (36) sich dann radial abspreizt, wenn der Kern (48) eingesetzt ist, und sich dann elastisch hinter den Kern (48) umklappt, wenn dieser vollständig eingesetzt ist, so dass der Kern (48) in geschlossener Stellung (PF) zwischen dem Verschlussglied (42) in Abstützung an dem Sitz (26) und dem weiteren Endglied (42) gehalten wird, an dem der Arm (36) verspannt ist, wobei die Feder (40) zusammengedrückt wird.

6. Modul (10) nach einem der vorangehenden Ansprüche, wobei der rohrförmige Körper (22) stoffschlüssig mit dem Körper (14) des Moduls aus Kunststoff geformt ist.

## Claims

1. Module (10) for pumping fuel (C) for a vehicle, the module (10) comprising a body (12, 14) defining a low-pressure space (16) in which there is arranged a pump at the outlet of which there is placed a pressure limiter (20) itself comprising a tubular body (22) extending along a main axis (A) between a front end (24), where there is arranged a valve seat (26) at the centre of which there emerges a fuel return duct (30), and a remote rear end (28), the limiter (20) moreover comprising a core (48) provided with a shut-off member (42) arranged slideably in the tubular body (22) between a closed position (PF) in which its front face (44) is in complementary bearing engagement against the seat (26) shutting off the return duct (30), and an open position (PO) in which its front face (44) is moved away from the seat (26) allowing some of the fuel (C) to be discharged towards the low-pressure space (16), the core (48) being moveover provided with an elastic member (40) permanently urging the shut-off member (42) towards the closed position (PF), **characterized in that**
the said front face (44) of the shut-off member (42) is a flat discal surface and in which the elastic element (40) is a helical spring axially compressed between the rear face of the shut-off member (42), i.e. the face opposite the said front face (44), and the rear end (28) of the tubular body (22),
and in which the shut-off member (42) is fixed to one end of the spring (40), the core (48) moreover comprising another end member (42) arranged on the opposite side to the shut-off member (42), between the rear end (28) of the body (22) and the spring (40),
and in which the shut-off member (42) and the said other end member (42) are identical and symmetrically arranged and maintained at the opposite ends of the spring (40) such that the core (48) formed by the spring (40), the shut-off member (42) and the said other end member (42) is symmetrical, being able to be arranged in the tubular body (22) such that either one of the two members (42) cooperates with the seat (26).

2. Module (10) according to the preceding claim, in which the shut-off member (42) is provided on its rear face with a protuberance (46) allowing a complementary engagement with the last turn of the spring (40) such as to fix the shut-off member (42) to the spring (40).

3. Module (10) according to Claim 2, in which the protuberance (46) is a cylindrical wall.

4. Module (10) according to any one of the preceding claims, in which the said rear end (28) is provided with a rear opening (34) through which the core (48) can be inserted.

5. Module (10) according to Claim 4, in which the limiter (20) is moreover provided with at least one flexible arm (36) extending from the periphery of the rear opening (34) in the direction of the front end (24) of the body as far as a free end (38), the arm (36) moving away radially when the core (48) is inserted and folding back elastically behind the core (48) when it is fully inserted such that the core (48) is maintained in the closed position (PF) between the shut-off member (42) bearing against the seat (26) and the said other end member (42) against which the arm (36) is braced, the spring (40) being compressed.

6. Module (10) according to any one of the preceding claims, in which the tubular body (22) is made of moulded plastic in one piece with the body (14) of the module.
